# EUROPÄISCHE PATENTSCHRIFT

(11) **EP 1 556 224 B1**
(45) Veröffentlichungstag und Bekanntmachung des Hinweises auf die Patenterteilung: **16.08.2006**
(21) Anmeldenummer: 03773679.0
(22) Anmeldetag: 30.10.2003
(51) Int. Cl.: B41J 2/175

(54) **TINTENPATRONE ZUM AUFBRINGEN AUF EINEN AUFZEICHNUNGSKOPF**
INK CARTRIDGE TO BE MOUNTED ON A RECORDING HEAD
CARTOUCHE D'ENCRE A METTRE EN PLACE SUR UNE TETE D'IMPRESSION

(30) Priorität: 30.10.2002 DE 10250610
(43) Veröffentlichungstag der Anmeldung: 27.07.2005
(73) Patentinhaber: KMP Print Technik AG, 84307 Eggenfelden (DE)
(72) Erfinder: LEHNER, Markus, 94424 Arnstorf (DE)
(74) Vertreter: Fiesser, Gerold Michael
(86) Internationale Anmeldenummer: PCT/EP2003/012093
(87) Internationale Veröffentlichungsnummer: WO 2004/039592

(56) Entgegenhaltungen:
- EP-A- 0 488 829
- EP-A- 0 581 531
- EP-A- 0 997 294
- US-A- 6 015 210
- US-A- 6 109 740
- US-A1- 2001 026 306
- US-A1- 2002 027 581

## Beschreibung

Die vorliegende Erfindung betrifft eine Tintenpatrone, die auf einem Aufzeichnungskopf, vorzugsweise einen Aufzeichnungskopf für einen Tintenstrahldrucker, angebracht wird, wobei der Aufzeichnungskopf mindestens eine Tintenzufährnadel aufweist, über die Tinte von der Tintenpatrone zum Aufzeichnungskopf transportiert wird. Die erfindungsgemäße Tintenpatrone zeichnet sich dadurch aus, dass sie mindestens einen Tintenzuführstutzen aufweist, der an einer als Tintenreservoir dienenden Tintenkammer, die mindestens ein Element aus einem porösen und kompressiblen Material enthält, angeformt ist und mit der Tintenkammer über eine Durchgangsöffnung verbunden ist. Der Tintenzuführstutzen enthält mindestens ein innerhalb des Tintenzuführstutzens beweglich angeordnetes Element aus einem porösen und kompressiblen Material. Die vorliegende Erfindung betrifft ebenfalls ein Verfahren zur Zuleitung von Tinte aus einer Tintenpatrone.

Die DE 695 14 060 T2 offenbart eine Tintenkassette für einen Tintenstrahldrucker, wobei die Tintenkassette ein Durchgangsloch zu einer Tintenzufuhröffnung aufweist, durch die eine Tintenzuführnadel eingebracht wird. Gegen eine Schaumkammer hin, die als Tintenreservoir dient, ist das Durchgangsloch mit einem Filter versehen, der an der der Schaumkammer zugewandten Oberseite des Durchgangsloches fixiert ist. Sowohl der Bereich der Tintenzuführöffnung als auch der Bereich des Durchgangsloches sind vollständig hohl ausgebildet. Dabei ragt der durch Tintenzufiihröffnung und Durchgangsloch gebildete Tintenzuführstutzen in das Innere der Schaumkammer hinein. Der hohl ausgebildete Tintenzuführstutzen bedingt jedoch oft einen hohen Luftgehalt in diesem Bereich, der zur Ausbildung von Lufteinschlüssen führen kann. Solche Lufteinschlüsse können jedoch ein zuverlässiges Anschreiben der Patrone verhindern. Darüber hinaus können bei längerer Lagerung einer derart ausgebildeten Tintenpatrone Ablagerungen im Bereich der Seitenwände des Tintenzuführstutzen entstehen, wenn pigmentierte Tinten oder nicht feinstfiltrierte Tinten eingesetzt werden.

Die DE 692 27 441 T2 offenbart eine Tintenvorratspatrone, die einen Tintenversorgungsanschluss aufweist, wobei die Tintenpatrone mit einer Öffnung versehen ist, auf der ein Filter aus einem Hochpolymeren oder einem korrosionsbeständigen Metall angeschweißt ist. Der Tintenversorgungsanschluss ragt in das Innere einer Tintenkammer hinein und presst so ein poröses Element in dieser Tintenkammer elastisch zusammen. Der Tintenversorgungsanschluss an sich ist hohl ausgebildet.

Die US 5,748,088 beschreibt eine Tintenpatrone, die einen Tintenzuführstutzen aufweist, der ein tintenführendes Element enthält, das auf seiner einen Seite in Druckkontakt mit einem Tinteneinlassteil und mit seinem anderen Ende mit einem tintenabsorbierenden Element steht, wobei das Tinteneinlassteil nicht als tintenführende Nadel ausgebildet ist. Dieses tintenführende Element ist als Faserbündel mit zwei unterschiedlichen Bereichen ausgestaltet, wobei ein innerer Bereich mit guten Tintenfuhrungseigenschaften von einem äußeren Bereich umgeben ist, der diesbezüglich schlechtere Eigenschaften aufweist und durch Aufbringen eines Bindermittels auf die Fasern gebildet wird. Die Strömungsrichtung der Tinte von der Tintenkammer zum Aufzeichnungskopf wird hierbei durch die Ausrichtung der Fasern im Faserbündel vorgegeben. Weiterhin wird in der US 5,748,088 beschrieben, dass das Faserbündel trotz des Drucks, der von dem Tinteneinlassmechanismus des Aufzeichnungskopfs auf ein Ende des Faserbündels ausgeübt wird, seine Form beibehalten muss und nicht deformiert oder komprimiert wird, weshalb die Ausgestaltung als starres Faserbündel erforderlich ist. Nachdem die Fasern dicht gepackt werden müssen, was entweder durch ein gezieltes Auffüllen des Zwischenraums zwischen den Fasern oder durch Druck- oder Hitzeverbindung der Fasern untereinander zu erfolgen hat, ist dieses tintenführende Element nur durch einen vergleichsweise sehr aufwendigen Herstellungsprozess zugänglich.

Die US 2 001/026 306 A1 beschreibt Tintenpatronen zur Aufbringung auf einen Aufzeichnungskopf, welcher eine Tintenzuführnadel aufweist. Die Tintenpatrone umfasst eine erste Tintenkammer als Tintenreservoir, welches ein erstes poröses und kompressibles Element enthält. Weiterhin weist die Patronne einem beweglichen Tintenfilter auf.

Eine Aufgabe der vorliegenden Erfindung war es, die Nachteile, welche die Ausführungsformen des Standes der Technik aufweisen, zu vermeiden.

Demgemäss betrifft die vorliegende Erfindung eine Tintenpatrone zur Aufbringung auf einem mindestens eine Tintenzuführnadel aufweisenden Aufzeichnungskopf, umfassend
(a) mindestens eine erste Tintenkammer, enthaltend ein erstes poröses und kompressibles Element, und
(b) einen Tintenzuführstutzen, der mit der ersten Tintenkammer über mindestens eine Durchgangsöffnung verbunden ist und der nicht in das Innere der Tintenkammer gemäß (a) ragt, zur Zuleitung der Tinte aus der ersten Tintenkammer zur Tintenzuführnadel,
wobei in dem Tintenzuführstutzen ein zweites poröses und kompressibles Element beweglich angeordnet ist.

Die Aufgabe ist auch gelöst durch eine Verfahren nach Anspruch 8.

Unter einer "ersten Tintenkammer" wird im Rahmen des vorliegenden Textes eine Tintenkammer verstanden, die ein zur Aufnahme von Tinte geeignetes kompressibles poröses Element enthält. Eine "erste Tintenkammer" gemäß der vorliegenden Erfindung weist neben einem kompressiblen porösen Element noch mindestens eine Durchgangsöffnung zu einem Tintenzuführstutzen auf.

Eine erfindungsgemäße Tintenpatrone kann grundsätzlich eine oder mehrere voneinander getrennte erste Tintenkammern umfassen, wobei im Falle, dass die Tintenpatrone zwei oder mehr erste Tintenkammern umfasst, jede erste Tintenkammer über jeweils eine oder mehrere Durchgangsöffnungen mit jeweils einem Tintenzuführstutzen verbunden ist. Bevorzugt ist jede erste Tintenkammer über eine Durchgangsöffnung mit einem Tintenzuführstutzen verbunden. Jede erste Tintenkammer kann grundsätzlich ein von den anderen ersten Tintenkammern verschiedenes Volumen oder eine unterschiedliche Geometrie aufweisen. Die ersten Tintenkammern enthalten hierbei jeweils mindestens ein kompressibles poröses Element, dessen Poren beim Befüllen der Tintenpatrone mit Tinte gefüllt werden.

Neben mindestens einer ersten Tintenkammer kann eine erfindungsgemäße Tintenpatrone noch mindestens eine oder mehrere weitere Tintenkammern aufweisen, beispielsweise eine zweite Tintenkammer oder beispielsweise eine zweite und eine dritte Tintenkammer. Die weiteren Tintenkammern weisen dabei mindestens eine Durchgangsöffnung zur jeweils in Rich-tung der ersten Tintenkammer liegenden vorangehenden Tintenkammer auf, so dass alle Tintenkammern miteinander in flüssiger Kommunikation stehen. So weist beispielsweise eine Tintenpatrone, die eine erste und eine zweite Tintenkammer umfasst, zwischen der ersten und der zweiten Tintenkammer eine Durchgangsöffnung auf. Im Rahmen einer bevorzugten Ausführungsform der vorliegenden Erfindung weist eine erfindungsgemäße Tintenpatrone nur eine erste Tintenkammer oder eine erste und eine zweite Tintenkammer auf. Die weiteren Tintenkammern können ebenfalls ein poröses kompressibles Element enthalten, müssen dies aber nicht. Es ist häufig vorteilhaft, wenn nur die erste Tintenkammer ein poröses kompressibles Element enthält und die zweite Tintenkammer oder die weiteren Tintenkammern kein poröses kompressibles Element enthalten.

Eine erfindungsgemäße Tintenpatrone weist in der ersten Tintenkammer eine Durchgangsöffnung auf, welche die erste Tintenkammer mit einem Tintenzuführstutzen verbindet, der ein beweglich angeordnetes poröses kompressibles Element enthält.

Während es im Rahmen der vorliegenden Erfindung möglich ist, dass nur einer von mehreren, in einer Patrone vorhandenen Tintenzuführstutzen ein beweglich angeordnetes poröses und kompressibles Element aufweist, so enthält in einer bevorzugten Ausführungsform jeder dieser Tintenzuführstutzen ein poröses und kompressibles Element.

Als poröses und kompressibles Element eignet sich grundsätzlich jedes poröse Bauelement, das unter den im Tintenzuführstutzen beim Aufbringen der Tintenpatrone auf einen Aufzeichnungskopf herrschenden Bedingungen in mindestens einer Raumrichtung, vorzugsweise in Richtung der zur Tintenpatrone hin gerichteten Längsachse des Tintenzuführstutzens komprimierbar ist. Vorzugsweise werden als poröse und kompressible Elemente Schwämme aus polymeren Materialien eingesetzt, beispielsweise aus geeigneten Polyurethanen, Polyethem oder Polyestern und dergleichen.

Geeignete poröse und kompressible Elemente weisen vorzugsweise eine Kompressibilität von etwa 2,5 bis etwa 12 auf, insbesondere von etwa 3 bis etwa 5.

Die Porengröße geeigneter poröser und kompressibler Elemente beträgt beispielsweise etwa 40 bis etwa 120 ppi, insbesondere 60 bis etwa 80 ppi (ppi = parts per inch oder auch pores per inch).

Der Tintenzuführstutzen kann im Rahmen der vorliegenden Erfindung im wesentlichen frei entsprechend den Anforderungen angepasst werden, die der Aufzeichnungskopf mit Tintenzuführnadel an die Geometrie des Tintenzufiihrstutzens stellt. So ist es beispielsweise denkbar, dass der Tintenzuführstutzen einen Außenquerschnitt in rechteckiger, quadratischer, runder oder im wesentlichen kreisförmiger Form aufweist, während das Innere des Tintenzuführstutzens unabhängig vom Außenquerschnitt einen rechteckigen, quadratischen, runden oder im wesentlichen kreisförmigen Querschnitt aufweist.

Bevorzugt weist der Tintenzuführstutzen sowohl einen Innenquerschnitt als auch einen Au-ßenquerschnitt auf, die im wesentlichen kreisförmig sind. Sowohl Innendurchmesser als auch Außendurchmesser des Tintenzuführstutzens können sich in Richtung des Aufzeichnungskopfes vergrößern oder verkleinern oder sich abschnittsweise vergrößern und verkleinern oder abschnittsweise unterschiedliche Größen aufweisen. Bevorzugt sind sowohl Innendurchmesser als auch Außendurchmesser des Tintenzuführstutzens entlang der Längsachse des Tintenzuführstutzens konstant, und der Tintenzuführstutzen ist demgemäss als Hohlzylinder ausgebildet.

Der Tintenzuführstutzen kann grundsätzlich aus einem anderen Material oder aus anderen Materialien gefertigt sein als die jeweiligen Tintenkammern und in geeigneter Weise an die jeweils erste Tintenkammer angesetzt werden. Bevoi zugt sind Tintenkammer und Tintenzuführstutzen aus dem gleichen Material oder den gleichen Materialien gefertigt und sind zusammen einstückig ausgebildet.

Grundsätzlich ist es im Rahmen der vorliegenden Erfindung denkbar, dass der Tintenzuführstutzen in das Innere der Tintenkammer ragt. Die Innen- und/oder Außengeometrie desjenigen Teils des Tintenzuführstutzens, der in die Tintenkammer ragt, kann gleich oder verschieden von der Innen- und/oder Außengeometrie des sich an der Außenseite der Tintenkammer befindlichen Teils des Tintenzufiihrstutzens sein. In einer besonders bevorzugten Ausfiihrungsform ragt der Tintenzuführstutzen jedoch nicht in das Innere der Tintenkammer, sondern schließt mit dem Boden der Tintenkammer bündig ab.

Demnach betrifft die vorliegende Erfindung eine Tintenpatrone, wie oben beschrieben, die dadurch gekennzeichnet ist, dass der Tintenzuführstutzen gemäß (b) bündig mit dem Inneren der Tintenkammer gemäß (a) abschließt.

Erfindungsgemäß enthält der Tintenzuführstutzen ein poröses und kompressibles Element, das im Tintenzuführstutzen beweglich angeordnet ist. Dabei ist es nicht erforderlich, dass sich dieses poröse Element vollständig im Tintenzuführstutzen befindet. Vielmehr ist es auch möglich, dass sich nur ein Teil des porösen Elements im Tintenzufiihrstutzen befindet. Ebenso ist es möglich, dass vor dem Anbringen der Tintenpatrone auf die Tintenzuführnadel sich das poröse Element vollständig im Tintenzuführstutzen befindet, während sich nach dem Aufbringen nur ein Teil des porösen Elements vom Tintenzuführstutzen umschlossen wird.

Grundsätzlich kann der Tintenzuführstutzen neben dem porösen, kompressiblen und beweglich angeordneten Element ein oder mehrere weitere tintenleitende Elemente enthalten, die porös und/oder kompressibel oder in sonstiger Weise tintenleitend ausgebildet sind. Sollten zwei oder mehr poröse und kompressible Elemente im Tintenzuführstutzen enthalten sein, so kann jedes dieser Elemente, je nach Geometrie des Tintenzuführstutzens, eine unterschiedliche Geometrie aufweisen. Bevorzugt enthält die erfindungsgemäße Tintenpatrone ein einziges poröses, kompressibles und vorzugsweise beweglich angeordnetes Element. In einer bevorzugten Ausführungsform der vorliegenden Erfindung, gemäß welcher der Tintenzuführstutzen hohlzylindrisch ausgebildet ist, weist auch das poröse Element im Tintenzuführstutzen besonders bevorzugt eine Zylinderform auf. Beispielsweise ist der Durchmesser des porösen Elements dabei so gewählt, dass das poröse Element den Tintenzufiihrstutzen ausfüllt und die Innenfläche des Tintenzuführstutzens im wesentlichen vollumfänglich berührt, wobei jedoch die Beweglichkeit des porösen Elements im Tintenzufiihrstutzen gewährleistet sein sollte. Es ist jedoch erfindungsgemäß ebenso vorgesehen, dass das poröse Element den Tintenzuführstutzen nicht vollständig ausfüllt und die Innenfläche des Tintenzuführstutzens nur teilweise oder nicht berührt.

Die erfindungsgemäße Tintenpatrone eignet sich zum Aufbringen auf Aufzeichnungsköpfen, welche eine Tintenzuführnadel aufweisen. Unter einer "Tintenzuführnadel" wird dabei ein Bauelement des Aufzeichnungskopfes verstanden, das für die Zuleitung von Tinte aus der Tintenpatrone in den Aufzeichnungskopf sorgt. Eine Tintenzuführnadel, wie sie im Rahmen der vorliegenden Erfindung für eine erfindungsgemäße Tintenpatrone erforderlich ist, weist dabei einen Durchmesser auf, der geringer ist als der Durchmesser des Tintenzuführstutzens der Tintenpatrone. Vorzugsweise beträgt der Durchmesser einer geeigneten Tintenzuführnadel etwa das 0,99 bis 0,01-fache, beispielsweise das 0,9 bis 0,02-fache oder das 0,8 bis 0,05-fache oder das 0,5 bis 0,1-fache des Durchmessers des Tintenzuführstutzens.

Das poröse Element im Tintenzuführstutzen ist in seiner Geometrie so bemessen, dass es nach dem Anbringen der Tintenpatrone auf dem Aufzeichnungskopf mit einem Ende mit dem ersten porösen Element der ersten Tintenkammer und mit dem anderen Ende mit der Tintenzuführnadel in Druckkontakt steht. Hierbei kann sich das poröse Element im Tintenzuführstutzen bereits vor dem Anbringen der Tintenpatrone auf die Tintenzuführnadel in Kontakt mit dem porösen Element der ersten Tintenkammer befinden oder erst durch den von der Tintenzuführnadel ausgeübten Druck auf das poröse Element im Tintenzuführstutzen mit dem porösen Element der ersten Tintenkammer in Druckkontakt gebracht werden.

Sollten in einem Tintenzuführstutzen zwei oder mehr poröse Elemente enthalten sein, so sind letztere in ihrer Geometrie so bemessen, dass sie nach Aufbringung der Tintenpatrone auf die Tintenzuführnadel einerseits untereinander in Druckkontakt stehen, andererseits mindestens eines der porösen Elemente mit der Tintenzuführnadel, ein anderes der porösen Elemente mit dem porösen Element der ersten Tintenkammer in Druckkontakt steht und so der Tintenfluss von erster Tintenkammer zu Tintenzuführnadel hergestellt werden kann.

Demgemäss betrifft die vorliegende Erfindung auch eine Tintenpatrone, wie oben beschrieben, die dadurch gekennzeichnet ist, dass das mindestens eine zweite poröse Element nach Anbringung der Tintenpatrone auf dem Aufzeichnungskopf in Druckkontakt mit dem mindestens einen ersten porösen Element in der Tintenkammer und in Druckkontakt mit der Tintenzuführnadel steht.

Sollten in einer Tintenpatrone die ersten und weiteren Tintenkammern mit jeweils unterschiedlicher, beispielsweise verschiedenfarbiger Tinte befüllt sein, so können auch die Materialien, aus dem die jeweiligen porösen Elemente in den jeweiligen Tintenzuführstutzen gefertigt sind, voneinander verschieden sein. Unterschiede können beispielsweise im Material selbst oder beispielsweise in der Porengröße bestehen. Es muss hierbei lediglich gewährleistet sein, dass bei Druckkontakt zwischen der Tintenzuführnadel und dem porösen Element des Tintenzuführstutzens und zwischen dem porösen Element des Tintenzuführstutzens und dem porösen Element der Tintenkammer ein ausreichender Tintenfluss vom porösen Element der Tintenkammer zum porösen Element des Tintenzuführstutzens und von diesem zur Tintenzuführnadel hergestellt werden kann.

Die Tintenzuführnadel kann grundsätzlich im wesentlichen eine beliebige Form aufweisen, sofern die obigen Grenzen des Durchmessers gewahrt bleiben. Die Spitze der Tintenzuführnadel kann dabei im wesentlichen beispielsweise zylindrisch, konisch zulaufend oder als kugelhalbschale ausgebildet sein und eine oder mehrere Öffnungen zur Aufnahme von Tinte aufweisen. Eine geeignete Tintenzuführnadel ist beispielsweise derart ausgebildet, dass sie ein konisch zulaufendes Ende aufweist und in der Fläche an der Spitze eine Mehrzahl an Durchgangslöchem aufweist, die beim Druckkontakt der Tintenzuführnadel mit dem porösen Element mit den tintengefüllten Poren des porösen Elements in Kontakt treten und der Tinte den Zufluss in einen tintenführenden Kanal, der im Inneren der Tintenzuführnadel ausgebildet ist, ermöglichen.

Die Durchgangsöffnung, die den Tintenzuführstutzen mit der Tintenkammer verbindet, ist vorzugsweise so ausgebildet, dass ihre Geometrie mit der Innengeometrie des Tintenzuführstutzens übereinstimmt. Im Falle der Zylindergeometrie des Tintenzuführstutzens ist daher diese Durchgangsöffnung im wesentlichen kreisförmig und weist einen Durchmesser auf, der mit dem Innendurchmesser des Stutzens übereinstimmt und den Durchtritt des porösen Elements des Tintenzuführstutzens in die Tintenkammer erlaubt.

Wenn beim Anbringen der Tintenpatrone auf dem Aufzeichnungskopf die Tintenzuführnadel mit dem porösen Element innerhalb des Tintenzuführstutzens in Druckkontakt tritt, so wird das poröse Element elastisch verformt und die Kapillarkräfte, die in der verformten Region des porösen Elements auftreten, bewirken eine Vorzugsrichtung für den Tintenfluss, der die Tinte in die verformte Region und damit genau an die mit Durchgangslöchern versehene Spitze der Tintenzuführnadel führt.

In einer besonders bevorzugten Ausführungsform der vorliegenden Erfindung, gemäß welcher der Tintenzuführstutzen ein einziges poröses Element enthält, wird durch Erzeugung des Druckkontaktes durch die Tintenzuführnadel das poröse Element, das beweglich angeordnet ist, nicht nur von der Spitze der Nadel verformt, sondern auch in Richtung der ersten Tintenkammer verschoben, wodurch ein Druckkontakt zwischen dem porösen Element des Tintenzuführstutzens und dem in der Tintenkammer enthaltenen porösen Element hergestellt. Hierbei wird der Bereich, in dem das poröse Element der Tintenkammer mit dem porösen Element des Tintenzufiihrstutzens in Druckkontakt gebracht wird, derart verformt, dass durch die in den porösen und kompressiblen Materialien auftretenden Kapillarkräfte eine Vorzugsrichtung des Tintenflusses vom porösen Element der Tintenkammer hin zum porösen Element des Tintenzuführstutzens bewirkt wird.

In einer bevorzugten Ausführungsform der vorliegenden Erfindung weist das mindestens eine poröse Element, das im Tintenzuführstutzen beweglich angeordnet ist, eine geringere Kompressibilität auf als das mindestens eine poröse Element der Tintenkammer. Dadurch wird gewährleistet, dass die Poren des porösen Elements der Tintenkammer genau in dem Bereich, in dem das poröse Element des Tintenzuführstutzens in Druckkontakt mit dem porösen Element der Tintenkammer steht, verkleinert werden und die oben beschriebenen Kapillarkräfte in eben diesem Bereich auftreten. So wird der Tintenfluss von der Tintenkammer in den Tintenzuführstutzen effizient durch den Druckkontakt zweier poröser und unterschiedlich kompressibler Elemente induziert.

Ganz allgemein betrifft die vorliegende Erfindung deshalb auch die Verwendung zweier poröser Elemente, wobei in einem der porösen Elemente die Tinte gespeichert ist und diese Tinte über das andere poröse Element zu einer Tintenzuführnadel geleitet wird. Dabei stehen, wie bereits oben beschrieben, die beiden porösen Elemente untereinander in Druckkontakt. Das poröse Element, in dem die Tinte gespeichert ist, weist dabei eine größere Kompressibilität auf als das poröses Element, über das die Tinte zur Tintenzuführnadel geleitet wird. Das letztere Element steht bei der Zuleitung der Tinte wiederum in Druckkontakt zur Tintenzuführnadel.

Demgemäss betrifft die vorliegende Erfindung auch die Verwendung von zwei porösen Elementen unterschiedlicher Kompressibilität zur Zuführung von Tinte aus dem porösen Element größerer Kompressibilität über das poröse Element geringerer Kompressibilität zu einer mit dem porösen Element geringerer Kompressibilität in Druckkontakt stehenden Tintenzuführnadel eines Aufzeichnungskopfes.

Das Material, aus dem das poröse Element in der Tintenkammer gefertigt ist, kann im wesentlichen frei gewählt werden und muss nur den oben beschriebenen Anforderungen genügen. Bevorzugt werden poröse, kompressible Materialien eingesetzt, welche im wesentlichen den bereits im Rahmen der Beschreibung des porösen und kompressiblen Elements im Tintenzuführstutzen entsprechen. Vorzugsweise weist das kompressible Element im Tintenzuführstutzen jedoch eine geringere Kompressibilität oder eine geringere Porengröße oder beides auf

Demgemäss betrifft die vorliegende Erfindung auch eine Tintenpatrone, wie oben beschrieben, die dadurch gekennzeichnet ist, dass das mindestens eine zweite poröse Element eine geringere Kompressibilität aufweist als das mindestens eine erste poröse Element.

Ebenso betrifft die vorliegende Erfindung demgemäss auch ein Verfahren zur Zuleitung von Tinte aus einer Tintenpatrone, umfassend
(a) mindestens eine erste Tintenkammer als Tintenreservoir; enthaltend ein kompressibles erstes poröses Element, und
(b) einen Tintenzuführstutzen, der mit der ersten Tintenkammer über eine Durchgangsöffnung verbunden ist, enthaltend ein beweglich angeordnetes, kompressibles zweites poröses Element,
zu einem Auszeichnungskopf, umfassend die Schritte
(i) Aufbringen der Tintenpatrone auf einem Aufzeichnungskopf mit Tintenzuführnadel,
(ii) Erzeugung eines Druckkontaktes zwischen Tintenzufiihrnadel des Aufzeichnungskopfes und porösem Element des Tintenzuführstutzens durch das Aufbringen gemäß (i);
(iii) Verschieben des porösen Elementes des Tintenzuführstutzens durch Druckkontakt gemäß (ii) in Richtung des porösen Elementes der Tintenkammer;
(iv) Erzeugung eines Druckkontakts zwischen porösem Element des Tintenzuführstutzens und porösem Element der Tintenkammer durch die Verschiebung gemäß (iii).

Durch die bewegliche Anordnung des porösen und kompressiblen Elements im Tintenzuführstutzen wird weiterhin eine Säuberung der Innenwand des Tintenzuführstutzens erreicht. Durch Anbringung der Tintenpatrone auf der Tintenzuführnadel wird das poröse Element im Tintenzuführstutzen, das dessen Innenseite zumindest teilweise berührt, in Richtung der Tintenkammer bewegt, wobei die Außenseite des porösen Elements an der Innenseite des Tintenzuführstutzens entlang wischt. Nachdem auch die Außenseite des porösen Elements Poren aufweist, wird Tinte, die an der Innenseite des Tintenzufuhrstutzens anhaftet, in das poröse Element aufgenommen und kann der Tintenzuführnadel zugeführt werden.

Ein grundsätzlicher Vorteil, den die erfindungsgemäße Tintenpatrone bietet, ist die kombinierte Wirkung des porösen Elements im Tintenzuführstutzen. Zum einen ermöglicht es durch die aufgebauten Druckkontakte beim Anbringen auf der Tintenzuführnadel den durch Kapillareffekte induzierten, genau gerichteten Tintenfluss von Tintenzuführkammer zu Tintenzuführnadel. Dazu kommt der die Innenseite des Tintenzuführstutzens reinigende Effekt. Ebenso ist die Filterwirkung hervorzuheben, welche die fixierte und damit aufwendige Anbringung eines Filters überflüssig macht. Weiterhin wird durch die vollständige, sich bis zu den Randbereichen des Elements erstreckende poröse Struktur Resttinte aus eben diesen Randbereichen zur Tintenzuführnadel geführt. Das poröse Element im Tintenzuführstutzen ist demgemäss ein Multifunktionselement, das bei einfachster Ausführungsform verschiedenste Vorzüge in sich vereinigt.

In einer weiter bevorzugten Ausführungsform enthält der Tintenzuführstutzen an dem Ende, das dem Aufzeichnungskopf zugewandt ist, ein Dichtungselement, das der Geometrie des Tintenzuführstutzens angepasst ist. Gemäß einer bevorzugten Ausführungsfonn, nach der die Innengeometrie des Tintenzuführstutzens zylindrisch ist, ist daher das Dichtungselement im wesentlichen ebenfalls zylindrisch ausgebildet, wobei der Durchmesser des Dichtungselementes so gewählt ist, dass die angestrebte Abdichtung des Tintenzuführstutzens gegen den Auf zeichnungskopf erreicht wird.

Nachdem beim Aufbringen der Tintenpatrone auf die Tintenzuführnadel letztere in Druckkontakt mit dem porösen Element des Tintenzufiihrstutzens gebracht werden muss, weist das Dichtungselement eine Aussparung auf, durch welche die Tintenzuführnadel in den Stutzen eingebracht werden kann. Diese Aussparung kann der Geometrie der Tintenzuführnadel angepasst werden. Ebenso ist es denkbar, das Material des Dichtungsringes so zu wählen, dass sich das Dichtungselement aufgrund seiner Flexibilität der Geometrie der Nadel anpasst und so die erforderliche Abdichtung gewährleistet.

Die oben beschriebene Aussparung kann vor dem Aufbringen der Tintenpatrone auf die Tintenzuführnadel in geeigneter Weise, beispielsweise durch einen dünnen Film, verschlossen sein und beim Aufbringen auf den Aufzeichnungskopf von der Tintenzuführnadel durchstoßen werden.

Im Falle einer Tintenzuführnadel, deren Außengeometrie im wesentlichen kreisförmig ist, ist die Aussparung des Dichtungselements besonders bevorzugt kreisförmig ausgebildet. Der Durchmesser der kreisförmigen Aussparung ist bevorzugt so gewählt, dass er geringfügig kleiner ist als der Außendurchmesser der Tintenzuführnadel und so eine wirksame Abdichtung des Inneren der Tintenpatrone gegen die Umgebung bewirkt. Die Abdichtung des Inneren der Tintenpatrone wird daher vorzugsweise über ein Dichtelement bewirkt, welches dicht an der Außenseite der Tintenzufiihrnadel anliegt.

Es ist dabei im Rahmen der vorliegenden Erfindung möglich, dass das oben genannte Dichtelement durch ein oder mehrere weitere Dichtelemente ergänzt wird. Derartige weitere Dichtelemente können sich beispielsweise am zum Aufzeichnungskopf hin gerichteten Endes des Tintenzuführstutzens oder am Aufzeichnungskopf selbst befinden.

Demgemäss betrifft die vorliegende Erfindung auch eine Tintenpatrone, wie oben beschrieben, die dadurch gekennzeichnet ist, dass der Tintenzuführstutzen an seinem dem Aufzeichnungskopf zugewandten Ende ein Dichtungselement aufweist.

In einer weiter bevorzugten Ausführungsform ist die im wesentlichen kreisförmige Aussparung im ringförmigen Dichtungselement derart ausgebildet, dass sie sich von ihrer dem Auf zeichnungskopf zugewandten Seite her konisch verjüngt, wobei der durch die Verjüngung erreichte kleinste Durchmesser des Loches, wie oben beschrieben, geringfügig kleiner ist als der Außendurchmesser der Tintenzuführnadel. Neben dem Aspekt der Materialersparnis wird hierdurch eine Führung der Tintenzufuhrnadel durch das Dichtungselement hindurch erreicht.

In einer weiter bevorzugten Ausführungsform der erfindungsgemäßen Tintenpatrone sind Dichtungselement und poröses Element des Tintenzuführstutzens räumlich voneinander getrennt, wodurch der direkte Kontakt zwischen beiden Elementen verhindert wird und ein Verschieben des Dichtungselements beim Einführen der Tintenzuführnadel in Richtung der ersten Tintenkammer unterbunden wird. In einer bevorzugten Ausführungsfonn wird diese räumliche Trennung durch mindestens ein Halteelement erreicht, das zwischen Dichtungselement und porösem Element angeordnet ist.

Die Ausbildung der Halteelemente unterliegt im Wesentlichen keinen Beschränkungen. Es muss lediglich die beschriebene räumliche Trennung realisiert werden und weiterhin ermöglicht werden, dass die Tintenzuführnadel durch Dichtungselement und Trennelement hindurch in Druckkontakt mit dem porösen Element des Tintenzuführstutzens gebracht werden kann.

Bevorzugt weist die erfindungsgemäße Tintenpatrone im Tintenzuführstutzen ein einziges Halteelement auf, das ringförmig ausgebildet ist.

Demgemäss betrifft die vorliegende Erfindung auch eine Tintenpatrone, wie oben beschrieben, die dadurch gekennzeichnet ist, dass das ringförmige Dichtungselement durch mindestens ein an der Innenseite des Tintenzuführstutzens angeformtes Halteelement vom zweiten porösen Element räumlich getrennt ist.

Prinzipiell umfasst die erfindungsgemäße Tintenpatrone sowohl Ausführungsfonnen, gemäß denen das poröse Element im Tintenzuführstutzen bereits vor Aufbringen der Patrone auf die Tintenzuführnadel in Druckkontakt mit dem porösen Element der Tintenkammer steht, als auch solche Ausführungsformen, bei denen der Druckkontakt zwischen porösem Element des Tintenzuführstutzens und porösem Element der Tintenkammer erst durch das Aufbringen der Patrone auf die Tintenzuführnadel bewirkt wird. Die erste Ausführungsform wird hierbei beispielsweise derart erreicht, dass das poröse Element im Tintenzuführstutzen länger ist als der Abstand zwischen Trenngrat im Tintenzuführstutzcn und porösem Element in der Tintenkammer.

Die zweite Ausführungsform kann dadurch ausgebildet werden, dass die Länge des porösen Elements im Tintenzuführstutzen kleiner oder gleich dem Abstand zwischen Trenngrat und porösem Element der Tintenkammer ist, jedoch so groß gewählt wird, dass durch den Kontakt zwischen Tintenzuführnadel und porösem Element dieses mit dem porösen Element der Tintenkammer in Druckkontakt gebracht wird. Bei dieser zweiten Ausführungsform ist es beispielsweise denkbar, die Länge des porösen Elementes in Abhängigkeit von der Länge desjenigen Teils der Tintenzuführnadel, die nach Aufbringen der Tintenpatrone auf die Tintenzuführnadel in das Innere des Tintenzuführstutzens ragt, so zu wählen, dass der oben beschriebene, durch Kapillarkräfte erzeugte Tintenfluss von porösem Element der Tintenkammer zum porösen Element des Tintenzuführstutzens erst dann einsetzt, wenn die Tintenzuführnadel durch Aufbringen der Patrone in Druckkontakt mit dem porösen Element des Tintenzuführstutzens gebracht wird, dadurch das poröse Element des Tintenzuführstutzens von der Tintenzuführnadel in Richtung des porösen Elementes der Tintenkammer geschoben und damit mit diesem in Druckkontakt gebracht wird.

Das Innere der Tintenkammer ist im Rahmen der vorliegenden Erfindung im wesentlichen beliebig ausbildbar.

In einer bevorzugten Ausführungsform ist der Boden der Tintenkammer, an dem der Tintenzuführstutzen angeformt und über die Durchgangsöffnung mit der Tintenkammer verbunden ist, zumindest teilweise nicht-eben ausgebildet. Durch beispielsweise konvexe, wannenförmige Ausgestaltung des Bodens wird unter anderem erreicht, dass sich die Tinte tendenziell eher in der Mitte des Tintenkammerbodens sammelt und sich damit näher an der Durchgangsöffnung zum Tintenzufiihrstutzen befindet. Besonders bei sich erschöpfendem Tintenvorrat in der Tintenkammer wird dadurch Tinte, die sich sonst an den Außenrändem im Inneren der Tintenkammern sammeln und nicht nutzbare Resttinte darstellen würde, vermieden.

Demgemäss betrifft die vorliegende Erfindung auch eine Tintenpatrone, wie oben beschrieben, die dadurch gekennzeichnet ist, dass der Boden der Tintenkammer wannenförmig ausgebildet ist.

Das poröse Element in der Tintenkammer kann in seiner Geometrie dem nicht-ebenen Tintenkammerboden angepasst sein. Im Falle eines konvexen Tintenkammerbodens ist daher ein an seiner dem Tintenkammerboden zugewandten Unterseite konkav ausgebildetes poröses Element einsetzbar.

Die Tintenkammer wird an ihrer offenen, vorzugsweise der Durchgangsöffnung gegenüberliegenden Oberseite mit einem lösbar oder nicht lösbar angebrachten Verschlusselement versehen. Dieses Verschlusselement ist bevorzugt derart ausgebildet, dass es die Ränder der Seitenwände der Tintenkammer hinsichtlich des Ausflusses von Tinte aus der Tintenkammer abdichtet.

An die der Tintenkammer zugewandte Unterseite des Verschlusselements kann beispielsweise mindestens ein Verstärkungselement angeformt sein.

Im Fall, dass die Tintenpatrone zwei oder mehr erste Tintenkammern umfasst, wird vorzugsweise ein einziges Verschlusselement verwendet, das sämtliche Tintenkammern zugleich abdichtet.

Das Verschlusselement (Deckel) einer erfindungsgemäßen Tintenpatrone weist eine oder mehrere Durchgangsöffnungen auf, die einen Gas- und/oder Stoffaustausch mit der Urngebung ermöglichen. Bei Auslieferung der Tintenpatrone an Zwischenhändler oder Endverbraucher kann jede der Durchgangsöffnungen des Verschlusselementes mit jeweils mindestens einem Versiegelungselement verschlossen sein.

Dabei kann das Versiegelungselement beispielsweise ein an der Außenseite des Verschlusselements angebrachtes Element sein. Bevorzugt ist das Versiegelungselement äußerlich auf der jeweiligen Öffnung angebracht, damit es vom Endverbraucher vor Inbetriebnahme der Tintenpatrone leicht entfernt werden kann.

Die erfindungsgemäße Tintenpatrone weist weiterhin bevorzugt mindestens ein an der dem Aufzeichnungskopf zugewandten Unterseite des Tintenkammerbodens angeformtes Auflageelement auf. Dieses Auflageelement wird unter anderem dazu verwendet, eine möglichst vorteilhafte Auflage der Tintenpatrone auf dem Aufzeichnungskopf zu gewährleisten. Die Geometrie der Auflagefläche des mindestens einen Auflageelementes ist demgemäss den Anforderungen verschiedenster Aufzeichnungsköpfe anpassbar. Nachdem die Auflage auf den Aufzeichnungskopf dadurch im wesentlichen über das Auflageelement verwirklicht wird, ist der Boden der Tintenkammer sehr variabel gestaltbar. Umfasst die Tintenpatrone zwei oder mehr erste Tintenkammern, so kann jeder der Tintenkammerböden ein angeformtes Auflageelement aufweisen, wobei die einzelnen Auflageelemente gleich oder voneinander verschieden sein können. In einer bevorzugten Ausführungsform weist jeder Boden einer ersten Tintenkammer ein separates Auflageelement auf wobei weiterhin bevorzugt die Auflageelemente gleich ausgebildet sind.

Die Materialien, aus denen die Tintenpatrone und das Verschlusselement gefertigt sind, unterliegen im wesentlichen keinen Beschränkungen. So ist es beispielsweise möglich, die Tintenpatrone und/oder das mindestens eine Verschlusselement aus einem durchsichtigen Material herzustellen, was bei Entnahme der Patrone aus dem Aufzeichnungskopf eine optische Kontrolle des Füllstandes der Patrone erlaubt. Selbstverständlich können Tintenpatrone und Verschlusselement aus unterschiedlichen Materialien bestehen.

In einer ganz besonders bevorzugten Ausführungsform ist die Tintenpatrone einstückig ausgebildet, und nur das mindestens eine Verschlusselement, die porösen Elemente in Tintenkammer und Tintenzuführstutzen sowie das Dichtungselement, das den Tintenzuführstutzen gegen den Aufzeichnungskopf hin abdichtet, sind als separate Elemente enthalten.

Bei Auslieferung der mit Tinte befüllten erfindungsgemäßen Tintenpatrone umfasst diese zusätzlich zu dem auf dem Verschlusselement angebrachten Versiegelungselement mindestens ein weiteres Versiegelungselement, das an einem dem Aufzeichnungskopf zugewandten unteren Rand des Tintenzuführstutzens befestigt ist.

Erfindungsgemäß bevorzugt sind Tintenpatronen mit einer ersten Tintenkammer und Tintenpatronen mit drei oder vier ersten Tintenkammern und gegebenenfalls zusätzlich zu einer jeweils ersten Tintenkammer einer oder mehreren weiteren Tintenkammern, wie oben beschrieben. Enthält die Tintenpatrone beispielsweise drei erste Tintenkammern, so werden diese bevorzugt mit drei verschiedenfarbigen Tinten wie beispielsweise Tinten der Farben cyan, magenta und gelb befüllt.

In den nachfolgenden Zeichnungen von Ausführungsbeispielen wird die Erfindung näher erläutert.
Fig. 1 zeigt eine erfindungsgemäße Tintenpatrone mit einer Tintenkammer (1) mit Seitenwänden (10a) und (10b), einer kreisförmigen Durchgangsöffnung (2) am Tintenkammerboden (9), einen am Tintenkammerboden (9) angeformten hohlzylinderfönnigen Tintenzuführstutzen (3), der einen ringförmiges Halteelement (4) sowie ein beweglich angeordnetes poröses und kompressibles Element (5) aufweist, dessen Länge dem Abstand zwischen der der Tintenkammer zugewandten Oberseite des Halteelements (4) und dem Tintenkammerboden (9) entspricht.
Fig. 2 zeigt einen Schnitt durch eine erfindungsgemäße Tintenpatrone gemäß Fig. 1 mit den Seitenwänden (10b) und (10d), wobei der Tintenkammerboden (9) wannenförmig ausgebildet ist. In dieser Darstellung ist das poröse und kompressible Element (6) in der Tintenkammer (1) gezeigt. Gemäß dieser Ausführungsform, in der die Länge des porösen und kompressiblen Elements (5) dem Abstand zwischen der der Tintenkammer (1) zugewandten Oberseite des Halteelements (4) und dem Tintenkammerboden (9) entspricht, existiert zwischen den Elementen (5) und (6) vor dem Aufbringen der Tintenpatrone auf eine Tintenzuführnadel noch kein Druckkontakt. Unterhalb des Halteelements (4) ist ein Dichtungselement (8) in Form eines Ringes zu sehen, der den Tintenzuführstutzen (3) gegen eine Tintenzuführnadel (nicht dargestellt) abdichtet.
Fig. 3 zeigt eine weitere Ausführungsform, in der das beweglich angeordnete poröse und kompressible Element (5) vor dem Aufbringen der Tintenpatrone auf eine Tintenzuführnadel bereits in Druckkontakt mit dem porösen Element (6) in der Tintenkammer steht, da die Länge des Elements (5) größer ist als der Abstand zwischen der der Tintenkammer (1) zugewandten Oberseite des Trenngrats (4) und dem Tintenkammerboden (9) und das Element (5) somit durch die Durchgangsöffnung (2) in die Tintenkammer (1) hineinragt.
Fig. 4 zeigt die Ausführungsform gemäß Fig. 2, wobei in Fig. 4 die Tintenpatrone nach Auf bringen auf eine Tintenzuführnadel (7) eines Aufzeichnungskopfes (nicht dargestellt) dargestellt ist. Durch das Aufbringen der Tintenpatrone auf die Tintenzufiihrnadel (7) wird das poröse Element (5) zum einen an seiner der Tintenzuführnadel (7) zugewandten Unterseite komprimiert, zum anderen durch den durch die Tintenzuführnadel (7) ausgeübten Druck in Richtung Tintenkammer (1) geschoben. Dabei wird zwischen porösem Element (5) des Tintenzuführstutzens und porösem Element (6) der Tintenkammer (1) ein Druckkontakt aufgebaut und das im Vergleich zum porösen Element (5) kompressiblere poröse Element (6) komprimiert. Durch die Verkleinerung der Poren in den jeweiligen komprimierten Bereichen der porösen Elemente (5) und (6) wird somit eine Vorzugsfließrichtung der Tinte von der Tintenkammer (1) zur Tintenzuführnadel (7) ausgebildet.
Fig. 5 zeigt eine Ausführungsform der erfindungsgemäßen Tintenpatrone mit drei Tintenkammern (1a), (1b) und (1c) mit kreisförmigen Durchgangsöffnungen (2a), (2b) und (2c), drei hohlzylinderFörmigen Tintenzuführstutzen (3a), (3b) und (3c) sowie den in jeder Tintenkammer (1a), (1b) und (1c) wannenförmig ausgebildeten Tintenkammerböden (9a), (9b) und (9c).Figur 5 zeigt damit ein Konstruktionsbeispiel für eine mehrere erste Tintenkammern umfassende Ausführungsform gemäß der vorliegenden Erfindung.
Fig. 6 zeigt die Ausführungsform eines Dichtungsrings (8) in einer perspektivischen Darstellung. Aus dieser Darstellung wird deutlich, wie sich das Loch im Dichtungsring (8) konisch verjüngt, um beim Anbringen der Tintenpatrone auf die Tintenzuführnadel (7) dieser eine Führung bereitzustellen.
Fig. 7 zeigt einen Schnitt durch den in Fig. 6 gezeigten Dichtungsring (8).

## Patentansprüche

1. Tintenpatrone zur Anbringung auf einem eine Tintenzuführnadel (7) aufweisenden Aufzeichnungskopf, umfassend
(a) eine erste Tintenkammer (1,1a,1b,1c) als Tintenreservoir, enthaltend ein erstes poröses und kompressibles Element (6), und
(b) einen Tintenzufülhrstutzen (3,3a,3b,3c), der mit der ersten Tintenkammer über mindestens eine Durchgangsöffnung (2,2a,2b,2c) verbunden ist und der nicht in das Innere der Tintenkammer gemäß (a) ragt, zur Zuleitung der Tinte aus der ersten Tintenkammer zur Tintenzuführnadel,
wobei in dem Tintenzuführstutzen ein zweites poröses und kompressibles Element (5) beweglich angeordnet ist.

2. Tintenpatrone gemäß Anspruch 1, **dadurch gekennzeichnet, dass** das mindestens eine zweite poröse Element nach Anbringung der Tintenpatrone auf der Tintenzuführnadel in Druckkontakt mit dem mindestens einen ersten porösen Element in der ersten Tintenkammer und in Druckkontakt mit der Tintenzufuhrnadel steht.

3. Tintenpatrone gemäß einem der Ansprüche 1 oder 2, **dadurch gekennzeichnet, dass** das mindestens eine zweite poröse Element eine geringere Kompressibilität aufweist als das mindestens eine erste poröse Element.

4. Tintenpatrone gemäß einem der Ansprüche 1 bis 3, **dadurch gekennzeichnet, dass** der Tintenzuführstutzen an seinem dem Aufzeichnungskopf zugewandten Ende ein ringförmiges Dichtungselement aufweist.

5. Tintenpatrone gemäß einem der Ansprüche 1 bis 4, **dadurch gekennzeichnet, dass** das ringförmige Dichtungselement durch mindestens einen an der Innenseite des Tintenzuführstutzens angeformtes Halteelement vom zweiten porösen Element räumlich getrennt ist.

6. Tintenpatrone gemäß einem der Ansprüche 1 bis 5, **dadurch gekennzeichnet, dass** der Boden der Tintenkammer wannenförmig ausgebildet ist.

7. Tintenpatrone gemäß einem der Ansprüche 1 bis 6, **dadurch gekennzeichnet ist, dass** sie ein Verschlusselement mit mindestens einer Enflüflungsöflhun g umfaßt.

8. Verfahren zur Zuleitung von Tinte aus einer Tintenpatrone, umfassend
(a) eine erste Tintenkammer (1,1a,1b,1c) als Tintenreservoir, umfassend ein kompressibles erstes poröses Element (6), und
(b) einen Tintenzuführstutzen (3,3a,3b,3c), der mit der ersten Tintenkammer über eine Durchgangsöffnung (2,2a,2b,2c) verbunden ist und der nicht in das Innere der Tintenkammer gemäß (a) ragt, enthaltend ein beweglich angeordnetes, kompressibles zweites poröses Element (5),
zu einem Aufzeichnungskopf, umfassend die Schritte:
(i) Aufbringen der Tintenpatrone auf einem Aufzeichnungskopf mit Tintenzuführnadel;
(ii) Erzeugung eines Druckkontaktes zwischen Tintenzuführnadel des Aufzeichnungskopfes und zweitem porösem Element im Tintenzuführstutzen durch das Aufbringen gemäß (i);
(iii) Verschieben des zweiten porösen Elementes im Tintenzuführstutzen durch Druckkontakt gemäß (ii) in Richtung des ersten porösen Elementes in der ersten Tintenkammer;
(iv) Erzeugung eines Druckkontaktes zwischen zweitem porösem Element im Tintenzuführstutzen und erstem porösem Element in der ersten Tintenkammer durch die Verschiebung gemäß (iii).

## Claims

1. An ink cartridge for fitting on a recording head exhibiting an ink-feed needle, comprising
(a) a first ink chamber by way of ink reservoir, containing a first porous and compressible element, and
(b) an ink-feed nozzle which is connected to the first ink chamber via at least one passage opening and which does not project into the interior of the ink chamber according to (a), for channelling the ink out of the first ink chamber to the ink-feed needle,
a second porous and compressible element being movably arranged in the ink-feed nozzle.

2. Ink cartridge according to claim 1, **characterised in that** after fitting of the ink cartridge on the ink-feed needle the at least one second porous element is in pressure contact with the at least one first porous element in the first ink chamber and in pressure contact with the ink-feed needle.

3. Ink cartridge according to one of claims 1 or 2, **characterised in that** the at least one second porous element exhibits a lower compressibility than the at least one first porous element.

4. Ink cartridge according to one of claims 1 to 3, **characterised in that** the ink-feed nozzle exhibits an annular packing element at its end facing towards the recording head.

5. Ink cartridge according to one of claims 1 to 4, **characterised in that** the annular packing element is spatially separated from the second porous element by means of at least one retaining element which is moulded on the inside of the ink-feed nozzle.

6. Ink cartridge according to one of claims 1 to 5, **characterised in that** the bottom of the ink chamber is of trough-shaped design.

7. Ink cartridge according to one of claims 1 to 6, **characterised in that** it comprises a closure element with at least one vent opening.

8. A process for channelling ink out of an ink cartridge comprising
(a) a first ink chamber by way of ink reservoir, comprising a compressible first porous element, and
(b) an ink-feed nozzle which is connected to the first ink chamber via a passage opening and which does not project into the interior of the ink chamber according to (a), containing a movably arranged, compressible second porous element to a recording head, comprising the steps:
(i) mounting the ink cartridge on a recording head with ink-feed needle;
(ii) generating a pressure contact between the ink-feed needle of the recording head and the second porous element in the ink-feed nozzle by virtue of the mounting according to (i);
(iii) displacing the second porous element in the ink-feed nozzle by virtue of pressure contact according to (ii) in the direction of the first porous element in the first ink chamber;
(iv) generating a pressure contact between the second porous element in the ink-feed nozzle and the first porous element in the first ink chamber by virtue of the displacement according to (iii).

## Revendications

1. Cartouche d'encre pour l'application sur une tête d'enregistrement ayant une aiguille d'alimentation en encre, comportant
(a) une première chambre d'encre comme réservoir d'encre, contenant un premier élément poreux et compressible, et
(b) une tubulure d'alimentation en encre, qui est reliée à une première chambre d'encre par au moins une ouverture de passage et qui ne s'étend pas dans l'intérieur de la chambre d'encre selon (a), pour amener l'encre de la première chambre d'encre à l'aiguille d'alimentation en encre,
dans quelle cas un deuxième élément poreux et compressible est arrangé de façon mobile dans la tubulure d'alimentation en encre.

2. Cartouche d'encre selon la revendication 1, **caractérisée en ce qu'**après l'application de la cartouche d'encre sur l'aiguille d'alimentation en encre, l'au moins un deuxième élément poreux est en contact de pression avec l'au moins un premier élément poreux dans la première chambre d'encre et est en contact de pression avec l'aiguille d'alimentation en encre.

3. Cartouche d'encre selon l'une des revendications 1 ou 2, **caractérisée en ce que** l'au moins un deuxième élément poreux a une compressibilité plus faible que l'au moins un premier élément poreux.

4. Cartouche d'encre selon l'une des revendications 1 à 3, **caractérisée en ce que** la tubulure d'alimentation en encre a un élément de joint annulaire à son bout qui est tourné vers la tête d'enregistrement.

5. Cartouche d'encre selon l'une des revendications 1 à 4, **caractérisée en ce que** l'élément de joint annulaire est séparé spatialement du deuxième élément poreux par au moins un élément de retenue qui est moulé sur la face intérieur de la tubulure d'alimentation en encre.

6. Cartouche d'encre selon l'une des revendications 1 à 5, **caractérisée en ce que** le fond de la chambre d'encre est formé en forme de baignoire.

7. Cartouche d'encre selon l'une des revendications 1 à 6, **caractérisée en ce qu'**elle contient un élément de fermeture comportant au moins une ouverture d'aération.

8. Procédé pour l'amenée d'encre d'une cartouche d'encre, comportant
(a) une première chambre d'encre comme réservoir d'encre, comportant un premier élément poreux qui est compressible et
(b) une tubulure d'alimentation en encre, qui est reliée par une ouverture de passage à la première chambre d'encre et qui ne s'étend pas dans l'intérieur de la chambre d'encre selon (a), contenant un deuxième élément poreux qui est compressible et qui est arrangé de façon mobile,
à une tête d'enregistrement, comportant les étapes:
(i) application de la cartouche d'encre sur une tête d'enregistrement ayant une aiguille d'alimentation en encre;
(ii) génération d'un contact de pression entre l'aiguille d'alimentation en encre de la tête d'enregistrement et le deuxième élément poreux dans la tubulure d'alimentation en encre par l'application selon (i);
(iii) déplacement du deuxième élément poreux dans la tubulure d'alimentation en encre par contact de pression selon (ii) en direction du premier élément poreux dans la première chambre d'encre;
(iv) génération d'un contact de pression entre le deuxième élément poreux dans la tubulure d'alimentation en encre et le premier élément poreux dans la première chambre d'encre par le déplacement selon (iii).
